# EUROPÄISCHE PATENTSCHRIFT

(11) **EP 0 901 768 B1**
(45) Veröffentlichungstag und Bekanntmachung des Hinweises auf die Patenterteilung: **06.05.2004**
(21) Anmeldenummer: 98111952.2
(22) Anmeldetag: 29.06.1998
(51) Int. Cl.: A47K 3/16

(54) **Wannenträger**
Bath tub support
Support pour baignoires

(30) Priorität: 15.09.1997 DE 19740446; 16.02.1998 DE 19806006
(43) Veröffentlichungstag der Anmeldung: 17.03.1999
(73) Patentinhaber: illbruck Building Systems GmbH, 51381 Leverkusen (DE)
(72) Erfinder: Schmitz, Bernd, c/o Correcta GmbH, 34537 Bad Wildungen (DE); Micino, Antonio, 34549 Edertal (DE); Hess, Stefan, 35038 Battenberg (DE)
(74) Vertreter: Müller, Enno, Dipl.-Ing.

(56) Entgegenhaltungen:
- EP-A- 0 640 313
- EP-A- 0 783 862
- DE-U- 8 703 968
- DE-U- 8 708 684
- DE-U- 29 603 236

## Beschreibung

Die Erfindung betrifft einen Wannenträger nach den Merkmalen des Oberbegriffes des Anspruches 1.

Bei einem aus der DE-PS 37 40 451 bekannten Wannenträger sind die Teilelemente jeweils als Längselemente, Querwände oder als ein Boden gestaltet.

Aus dem DE-GM 87 08 684 ist es bekannt, die bausatzartige Aufteilung eines Wannenträgers durch Querteilung zu bilden, so dass zwei Teilelemente, die eine vollständige Querwand und je zwei Seitenwand-Teilwände aufweisen, gegeben sind. Zur Veränderung der Länge des Wannenträgers ist ein Zwischenelement vorgesehen, das einen Bodenabschnitt und beidseitig je einen Abschnitt einer Längswand aufweist. Zur Verbindung dienen in den Stirnflächen der Teilelemente liegende zylindrische Vorsprünge und passende Vertiefungen, bildend eine Art Steckzapfenverbindung. Solche Verbindungsmittel können sich aber beim Handling des Wannenträgers leicht lösen.

Aufgabe der Erfindung ist es, einen Wannenträger unter Beibehaltung der Festigkeit handlingssicher auszubilden.

Diese Aufgabe ist beim Gegenstand des Anspruches 1 gelöst, wobei darauf abgestellt ist, dass die Verbindung mittels Hinterschneidungen aufweisender oder einen Klemmsitz bildender Vorsprünge unter gegenseitiger Verrastung gegeben ist und dass in dem Boden der Teilelemente eine Montagerinne ausgebildet ist.

Der Eckbereich der Teilelemente bleibt so materialhomogen. Die entsprechende Stabilität wirkt sich auf die Abschnitte auf. Diese eckbildende Winkligkeit kann über die ganze Höhe der miteinander verbindbaren Teilelemente gehen. Die gegebene Festigkeit strahlt in die jeweilige Erstreckungsrichtung aus bis in die Verbindungsstellen, welche durch Hinterschneidungen aufweisende Vorsprünge wirksam trenngesperrt sind. Der Wannenträger ist handlingssicher. Durch leichte Überdimensionierung der Hinterschneidungen aufweisenden Vorsprünge kommt eine Klemmwirkung hinzu. Auch die gegebene Rauhigkeit des Partikelschaumstoffes trägt zum sicheren Fügehalt bei. Vorteilhaft ist es dabei, daß ein Teilelement eine im wesentlichen vollständige Wand und einen Abschnitt einer Wand aufweist. Hierdurch bleibt Raum für eine Addition im Sinn einer Modullösung. Weiter ist vorgesehen, daß ein Teilelement eine vollständige Wand und an beiden Enden derselben in integraler Verbindung je einen Abschnitt einer dazu winklig stehenden weiteren Wand aufweist. Hier sind so zwei Stabilitätszentren in Sinne der Erfindung gegeben. Die Ausgestaltung kann auch in einer weitere Dimension stabilisierend verwirklicht werden, indem ein Teilelement in integraler Verbindung einen Bodenabschnitt aufweist. Zusätzlich zu einer vertikal orientierten Stabilisierung tritt so auch noch eine bodennahe, horizontale Stabilisierung. Auch hier kommt es zur Eckstabilisierung. Dabei kann so vorgegangen werden, daß der Bodenabschnitt nur an einer der Wände angeformt ist. Bevorzugt ist jedoch eine Lösung dahingehend, daß der Bodenabschnitt Verbindungsausformungen aufweist zur Verbindung mit einem weiteren Bodenabschnitt. Zweckmäßig ist der weitere Bodenabschnitt an einem weiteren Teilelement angeordet. So entstehen gleichberechtigte Fügepartner. Zwischenabschnitte werden in dem gültigen unterschiedlichen Maßrahmen solcher Wannenträger bereitgehalten. Je nach Grundkonzeption des Wannenträgers ist der Zwischenabschnitt im wesentlichen bodenfrei ausgebildet. Andererseits kann aber auch so vorgegangen werden, daß ein Bodenabschnitt eines Teilelementes vermittels eines Zwischenbodenabschnittes mit einem weiteren Bcdenabschnitt verbunden ist. Der Zwischenwandabschnitt kann eine Ausnehmung zur Aufnahme eines Überlaufrohres aufweisen. Die entsprechende Vorbestückung ist marktmäßig interessant und sogar modulfähig; auch können Anpassungen an bestimmte Rohrdurchmesser vorgenommen werden, ohne etwa den Grundkörper des Wannenträgers als Ganzes formtechnisch zu verändern. Stabilisatorisch günstig ist sodann die Maßnahme, daß der Zwischenwandabschnitt integral mit einem Boden ausgebildet ist. Bei Vorliegen solchen Brückenmateriales wird auch eine Ausgestaltung dahingehend interessant, daß der Zwischenabschnitt zwei Abschnitte gegenüberliegender Wände aufweist, die vermittels eines integral angeformten Bodenabschnittes verbunden sind. So ist eine in Längsrichtung orientierte Profilscheibe erreicht. Ihr Andocken an die beidseitigen Teilelemente läßt sich wiederum unter Anwendung der Hinterschneidungen aufweisenden Vorsprünge bewerkstelligen. Installationsmäßig erweist es sich sodann als günstig, daß in einem Teilelement bodenseitig eine vollständige Montageöffnung ausgebildet ist, wobei eine freistehende, zwischen zwei gegenüberliegenden Wandabschnitten verlaufende Bodenbrücke in Erstreckungsrichtung der Wandabschnitte ein Maß aufweist, welches kleiner ist als das in gleicher Richtung abgenommene Öffnungsmaß der Montageöffnung. Das beläßt sowohl einen Stabilitätsverbund zwischen den Wänden als auch eine genügend große Montageöffnung. Ein weiteres Merkmal der Erfindung besteht darin, daß das im wesentlichen senkrecht zur Erstreckungsrichtung der Wandabschnitte verlaufende Öffnungsmaß der Montageöffnung größer ist als das in Erstreckungsrichtung der Wandabschnitte gemessene Maß der Bodenbrücke. Überdies ist es günstig, daß die Bodenbrücke einen gegenüber der übrigen Bodenfläche versenkt verlaufenden, sich etwa parallel zur Erstreckungsrichtung der Wände ausgerichteten Abschnitt aufweist. Der versenkte Abschnitt kann Leitungsführungen vorbehalten sein, so daß keine diesbezüglichen Nacharbeiten am Wannenträger erforderlich werden. Vorteilhaft ist die Versenkung eine durchlaufende, endseitig offene Rinne. Um einfachst Anschluß an die Montageöffnung zu gewinnen, ist die Versenkung eine durchlaufende, endseitig offene Rinne. Weiter wird vorgeschlagen, daß die Zwischenabschnitte einen gegenüber der übrigen Bodenfläche versenkt verlaufenden, sich etwa parallel zur Erstrekkungsrichtung der Wände erstreckenden Abschnitt aufweisen. Hier kommt ein Leitungsabschnitt unter. Weiter ist es günstig, daß in die Rinne quer zur ihrer Längserstreckung eine herausbrechbare Stabilisierungswand eingeformt ist. Auf diese Weise ist der Rinne eine gewisse Kerbbruchfunktion genommen. Weiter ist von Vorteil, daß die Vorsprünge zur Zusammensetzung in Richtung der Längserstreckung der Wände ausgebildet sind. Das kann sich in der Weise verkörpern, daß ein Vorsprung als Einschwenkhaken ausgebildet ist und, gegenüberliegend in einer zugeordneten Stirnfläche eines Teilelementes eine Einschwenköffnung vorliegt. Das führt zu einem gut fesselnden Hintergriff. Alternativ kann auch so vorgegangen werden, daß die Einschwenköffnung und der Einschwenkvorsprung für sich genommen auch eine Verbindung durch Verschiebung der zur Erstreckungsrichtung der Wände ermöglichen. Das kommt einer bajonettverschlußartigen Lösung nahe. Weitere Einzelheiten bestehen dabei darin, daß ein Vorsprung als Rastvorsprung ausgebildet ist und in einer Rastausnehmung einliegt. Letztere Mittel können beabstandet zur Einschwenkhaken-Stelle liegen. Als baulich einfaches Mittel der Sicherung ist vorgesehen, daß an dem Rastvorsprung oder in der Rastausnehmung eine Rastrippe ausgebildet ist und daß in der Rastausnehmung oder in dem Rastvorsprung eine zugehörige Rastaussparung realisiert ist. Eine optimale Sperrwirkung ergibt sich dabei dadurch, daß die Rastrippe im wesentlichen quer zur Erstreckung der Wände ausgebildet ist. Zudem erweist es sich als nützlich, daß an dem Teilelement, gegenüberliegend zu einem Vorsprung,eine entsprechende Ausnehmung ausgebildet ist. Die Einschubstellung der verrastenden Teile läßt sich einfach sichern, indem an einem Teilelement im wesentlichen quer zur Erstrekkungsrichtung der Wände ein langgestreckter Steckvorsprung ausgebildet ist. Weiter wird so verfahren, daß an einem Teilelement mit integral angeformtem Bodenabschnitt ein dem Bodenabschnitt zugeordneter Steckvorsprung ausgebildet ist. Der kann als verschiebesicherndes Element eingesetzt werden, wenn an demselben Teilelement gegenüberliegend zu einem Vorsprung eine entsprechende Ausnehmung ausgebildet ist. Sodann ist vorgesehen, daß der Vorsprung zwei entgegengesetzt zueinander gerichtete und im wesentlichen quer zur Erstreckungsrichtung der Wände verlaufende Hinterschneidungen aufweist. Man erhält besonders tragfähige Andockmittel, wenn die Höhenerstrekkung eines Vorsprunges mindestens einem Viertel der Höhe einer Wand entspricht. Je nach Stabilitätserfordernis kann das so weit gehen, daß die Höhenerstreckung etwa der Hälfte der Höhe einer Wand entspricht. Bevorzugt ist weiter, daß eine wandseitige Ausnehmung des Teilelementes ganz oder teilweise zum Wannenträgerinneren hin verschlossen ist. Ein solcher anschlagbildender Verschluß liegt im Verrundungsbereich des Bodenabschnittes. Ein solcher Verrundungsbereich ist die Konkavkontur der entsprechend konvexen Gagenkontur der einzusetzenden Wanne oder dergleichen. Weiter besteht ein erfindungsgemäßes Merkmal darin, daß der Verschluß bei zwei, unterschiedlichen Wandabschnitten zugeordneten, jedoch quer zur Erstreckungsrichtung eines Wandabschnittes gegenüberliegenden, Ausnehmungen im Hinblick auf einen Wannenträgerinnenraum nur einmal ausgebildet ist. Weiter wird vorgeschlagen, daß ein Teilelement eine Aufnahmeöffnung aufweist, wobei diese im Falle einer Montageöffnung zusätzlich oder gesondert zu der Montageöffnung ausgebildet ist. Die Aufnahmeöffnungen können als definierter Steckbereich genutzt werden. Da der Boden selbst weniger als tragendes, vielmehr als dämmendes Element fungiert, ist es sogar möglich, daß die Aufnahmeöffnung als Durchgangsöffnung ausgebildet ist. Es kann in einem Element eine Vielzahl von Aufnahmeöffnungen vorgesehen sein. Eine solche Aufnahmeöffnung ist zweckmäßig rinnenartig und im wesentlichen quer zu den Wänden verlaufend ausgebildet. Die Aufnahmeöffnungen lassen sich zur Zuordnung eines Einlegeteils nutzen, welches demgemäß einen auf die Aufnahmeöffnung angepaßten Fuß aufweist. Ein Einlegeteil kann mehrere Füße als Steckvorsprünge aufweisen. Über ein solches Einlegeteil lassen sich Unterfütterungen gegenüber der in den Wannenträgerinnenraum einzusetzenden Wanne vornehmen. Solche Unterfütterungen können mittragend sein. Eine Sonderfunktion entsprechender Einlegeteile ergibt sich in vorteilhafter Weise dadurch, daß zwei Füße desselben Einlegeteiles in zwei Aufnahmeöffnungen unterschiedlicher Teilelemente aufgenommen sind. Das kann bis hin zu einer die Teile fest aneinanderhaltenden bzw. -klammernden Spannfunktion gehen. Eine baulich günstige Weiterbildung des Wannenträgers wird weiter dadurch verwirklicht, daß die Montageöffnung durch ein Abdeckteil verschließbar ist und daß das Abdeckteil aus zwei aneinander klemm- oder rastgehalterten Abdeckteil-Teilstücken besteht. Die Teilung des sonst relativ dicken Abdeckteils begünstigt seine raumsparende Unterbringung. Trotzdem liegt im vereinigten Zustand die an solchen Abdeckteilen gewohnte Stabilität vor. Die kann bis hin zu einer tragenden Eigenschaft gehen. Dieses Abdeckteil ist unter Berücksichtigung des sogenannten Vario-Typs von Wannenträgern selbstredend wahlweise für beide Montageöffnungen anwendbar. Zudem ist es günstig, daß das Abdeckteil bei insgesamt plattenartiger Ausbildung aus zwei sich in Plattendicke ergänzenden Abdeckteil-Teilstücken besteht. So bleibt die Abdeckfläche zusammenhängend. Besonders günstig ist es dabei, daß das Abdeckteil an seinen Ecken teilweise abgeschrägt ist. Hier kann so vorgegangen werden, daß das Abdeckteil drei abgeschrägte und eine rechteckige Ecke aufweist. Es verbleiben bei rechtwinkliger Montageöffnung eckzonennahe Greiföffnungen beispielsweise im Raumbedarf eines Fingers. Das Abdeckteil läßt sich so bedarfsweise aus der Montageöffnung bequem herausheben. Eine rechtwinklige Ecke kann als "Schlüssel" fungieren, so daß bei gleicher Montageöffnungskontur nur betriebsgerecht aufeinander abgestimmte Abdeckteile zugeordnet werden. Die auf der weiter oben erläuterten Eckstabilisierung beruhende Festigkeit der Teilelemente bildet die Basis für besonders vorteilhaft erreichbare Verpackungsanordnungen. Schließlich wird noch vorgeschlagen, daß die Teilelemente in der Wannenträger-Langsrichtung vorspringende Fügevorsprünge bzw. zurücktretende Fügeausnehmungen aufweisen, bedeutend eine Umkehrung der Mittel, wobei ein Fügevorsprung sich leistenartig über die Höhe einer entsprechenden Teilelement-Stirnwand erstreckt. Endlich ist es von Vorteil, daß die Fügevorsprünge aus einzelnen Zapfen- und Leistenkombinationen bestehen.

Der Gegenstand der Erfindung ist nachstehend anhand zeichnerisch veranschaulichter Ausführungs- und Anwendungsbeispiele näher erläutert. Es zeigt:
- Fig. 1: einen aus Teilelementen zusammensetzbaren Wannenträger in perspektivischer Darstellung, gemäß erstem Ausführungsbeispiel,
- Fig. 2: die Draufsicht auf den noch nicht zusammengefügten Wannenträger,
- Fig. 3: den Schnitt gemäß Linie III-III in Figur 2, in die Gebrauchsstellung überführt,
- Fig. 4: den Schnitt gemäß Linie IV-IV in Figur 2,
- Fig. 5: den Schnitt gemäß Linie V-V in Figur 2,
- Fig. 6: einen aus Teilelementen zusammensetzbaren Wannenträger in Draufsicht, gemäß zweitem Ausführungsbeispiel,
- Fig. 7: den Schnitt gemäß Linie VII-VII in Figur 6, in eine gebrauchsgerechte Stellung überführt,
- Fig. 8: einen Zwischenwandabschnitt in Draufsicht,
- Fig. 9: einen weiteren Zwischenwandabschnitt, gleichfalls in Draufsicht,
- Fig. 10: einen Bodenzwischenabschnitt in Draufsicht,
- Fig. 11: einen bezüglich der Wände und des Bodens zusammengefaßten Zwischenabschnitt,
- Fig. 12: einen aus Teilelementen zusammensetzbaren Wannenträger in Draufsicht, gemäß drittem Ausführungsbeispiel, viergeteilt,
- Fig. 13: eine Stirnansicht aus einer Teilungsebene XIII-XIII in Figur 12 gesehen, noch nicht zusammengefügt,
- Fig. 14: einen aus Teilelementen zusammensetzbaren Wannenträger gemäß viertem Ausführungsbeispiel (nur eins ist dargestellt), mit Mitteln zum Andocken additiver Teilelemente in Form von Zwischenabschnitten, in perspektivischer Darstellung,
- Fig. 15: einen Zwischenabschnitt in Perspektive,
- Fig. 16: einen gleichen Zwischenabschnitt in Perspektive,
- Fig. 17: einen partiell dargestellten Wannenträger gemäß viertem Ausfährungsbeispiel mit abgewandelten Mitteln zum Zusammensetzen additiver Teilelemente, in perspektivischer Darstellung,
- Fig. 18: gleichfalls in schaubildlicher Wiedergabe einen passenden Zwischenabschnitt;
- Fig. 19: einen Wannenträger mit abgewandelten Mitteln zum Zusammensetzen additiver Teilelemente in weiter abgewandelter Ausbildung,
- Fig. 20: den zugehörigen Zwischenabschnitt, gleichfalls in perspektivischer Wiedergabe,
- Fig. 21: einen aus Teilelementen zusammensetzbaren Wannenträger gemäß fünftem Ausführungsbeispiel in Perspektive,
- Fig. 22: in schaubildlicher Darstellung zugehörige Boden-Einlegeteile,
- Fig. 23: die Draufsicht auf den Wannenträger gemäß Figur 21,
- Fig. 24: einen aus Teilelementen zusammensetzbaren Wannenträger in perspektivischer Darstellung gemäß sechstem Ausführungsbeispiel,
- Fig. 25: ein zugehöriges Abdeckteil für die Montageöffnung, ebenfalls in schaubildlicher Darstellung,
- Fig. 26: eine Innenansicht gegen das eine Teilelement des Wannenträgers,
- Fig. 27: eine Innenansicht gegen das andere Teilelement, beide Darstellungen, weitestgehend schematisiert und abgewandelte Fügevorsprünge und Fügeausnehmungen zeigend, insofern eine Variante des sechsten Ausführungsbeispieles verkörpernd,
- Fig. 28: eine Seitenansicht des einen Teilelements,
- Fig. 29: eine Seitenansicht des anderen Teilelements,
- Fig. 30: eine Seitenansicht des zugehörigen Zwischenabschnitts, sämtliche Darstellungen die Fügemittel gemäß Figur 26 und 27 aufweisend,
- Fig. 31: eine der linksseitigen Fuge des Wannenträgers zuordbarer Verbindungsschuh, in Seitenansicht,
- Fig. 32: einen der rechtsseitigen Fuge desselben zuordbaren Verbindungsschuh,
- Fig. 33: in Perspektive eine Ansicht gegen das verbindungsseitige Ende des einen, in Figur 25 linksseitigen Teilelements und
- Fig. 34: den diesbezüglichen Bereich des anderen Teilelements in querseitiger Einfügebereitschaftsstellung beider Teile.

Der Wannenträger aller Ausführungsbeispiele besteht aus Kunststoffhartschaum, insbesondere Partikelschaumstoff (EPP, EPS).

Der Wannenträger läßt sich aus mehreren Teilelementen T bausatzartig zusammenfügen sowie durch profilentsprechende Ergänzungsteile auf Badewannen verschiedener gängiger Körpermasse abstellen.

Das Andocken der Teilelemente T geschieht mittels Hinterschneidungen aufweisender Vorsprünge 1. Die treten in passende Aufnahmen 2. Die entsprechende Steckverbindung kann, bezogen auf eine ebene Standfläche 3 des Wannenträgers, vertikal orientiert sein oder auch horizontal. Bei erstgenannter Zuordnung sind die Aufnahmen 2 zweckmäßig gegen einen oberen Rand 4 des Wannenträgers geschloßen und die Vorsprünge 1 entsprechend verkürzt. Die Steckverbindung ist so anschlagdefiniert.

Die Andockbereiche liegen eckbeabstandet. Die Ecken des Wannenträgers sind mit 5 bezeichnet. Sie sind Teil der Wand W. Bei der vorliegenden, rechteckigen Grundriß aufweisenden Gestalt des Wannenträgers entfallen auf die Wand W zwei Längswände 6 und zwei Querwände 7. Beide sind im wesentlichen parallel ausgerichtet.

Ein Teilelement T weist in integraler Verbindung mindestens zwei Abschnitte a der winklig zueinanderstehenden, im wesentlichen vertikal ausgerichteten Wände, sprich Längswände 6 bzw. Querwände 7 auf. In jedem Falle ist es so, daß bei einer Projektion eines Wandprofiles auf die Eckverbindung der Ecken 5 der jeweils andere Abschnitt a einen Überstand Ü ausbildet. So ist nicht nur die aus der Winkelform ziehbare Stabilität behalten, sondern auch die aus dem homogenen Materialverbund herrührende Festigkeit. Es kommt nicht mehr zu der erläuterten Bruchgefahr wie bei den klassischen Eckzusammenfügungen.

Ein solcher Abschnitt a kann deutlich kleiner sein als eine Längswand 6 oder Querwand 7. Jedoch liegt ein massives Winkelstück vor. Andererseits kann aber auch so vorgegangen werden, daß ein Teilelement T eine:im wesentlichen vollständige Wand 6 bzw. 7 erfaßt und winklig weggehend einen Abschnitt a einer Wand. Das ist der Fall, wenn Zwischenabschnitte Z im Rahmen eines Modulsystems hinzugefügt werden sollen. Es kann sich hier, wie beispielsweise aus Fig. 1 hervorgeht, um quer einsetzbare Zwischenwandabschnitte Z handeln. Die sind entsprechend dem Wandprofil gestaltet und in gleicher Weise mit Vorsprüngen 1 und Aufnahmen 2 ausgerüstet. Gemäß Fig. 1 wird über einen oder zwei Zwischenwandabschnitte Z eine Verlängerung der Längswände 6 bewirkt.

Das zweite Ausführungsbeispiel (vgl. beispielsweise Fig. 6) setzt auf eine Mehrteiligkeit der Querwände 7, indem dort ein Zwischenwandabschnitt Z im wesentlichen vertikal orientiert randverbindend eingeführt wird. Dasselbe ist auch bezüglich eines Bodens 8 des Wannenträgers möglich, indem dieser gleichfalls einen Zwischenbodenabschnitt Z' erhält. Der läßt sich mit Abschnitten b des Bodens 8 verbinden.

Entsprechende Vorsprünge 1 und Aufnahmen 2 sind am Abschnitt b des Bodens 8 ebenso berücksichtigt wie am einzufügenden Zwischenbodenabschnitt Z des Bodens 8. Jedes Teilelement T des Wannenträgers gemäß zweitem Ausführungsbeispiel weist demgemäß eine vollständige Wand, hier die ganze Längswand 6, und an beiden Enden derselben in integraler Verbindung den Abschnitt a der dazu winklig stehenden weiteren Wand, hier der anteiligen Querwand 7, auf.

Alternativ kann das mit den Abschnitten b des Bodens 8 verbindbare Zwischenbodenelement Z' aber auch die in den Fig. 8 und 9 dargestellten Einzelelemente zusammengefaßt enthalten. Ein solcher einstückiger Zwischenabschnitt Z ließe sich vertikal wand- und bodenandockend zuordnen. Das kann von unten her geschehen, in Nutzung der beschriebenen oberseitigen, das heißt randnahen, anschlagbildenden Versperrung des Schiebeweges.

Eine andere Möglichkeit wäre auch die, daß der feste Bodenabschnitt b nur an einer der Wände, beispielsweise der einen Längswand 6, angeformt wird, auch hier wiederum so, daß der Bodenabschnitt b Andock-Verbindungsausformungen aufweist zur Verbindung gleich mit dem Fußbereich der anderen Wand oder, wie schon prinzipiell erläutert, am weiteren Bodenabschnitt b, der dann an einem weiteren Teilelement T realisiert wäre.

Wie weiter Fig. 6 entnehmbar, ist der den Querwänden 7 zuordbare Zwischenwandabschnitt Z in aller Regel bis auf eine bodenseitige Einrundung oder Schulter 9 bodenfrei ausgebildet.

Dieser Zwischenwandabschnitt Z weist wannenträgerinnenraumseitig eine Ausnehmung 10 auf. Hierin kommt das Überlaufrohr des Badewannenablaufes unter. Die Ausnehmung ist in Form einer trapezförmigen Querschnitt aufweisenden Vertikalrinne realisiert. Letztere geht über die erwähnte Schulter 9 bodenseitig in eine in den Endbereichen des Wannenträgers berücksichtigte Montageöffnung 11 über.

Im Mittelfeld dazwischen erstreckt sich der in seiner Gesamtheit mit 8 bezeichnete Boden, integral ausgebildet mit dem Zwischenwandabschnitt Z in der Modulversion und der Wand W der volumenmäßig überwiegend den Wannenträger bildenden troghälftenartig gestalteten Teilelemente T. Die in Fig. 1 besonders deutlich dargestellten, ein U-förmiges Profil bildenden Zwischenabschnitte Z stellen bezüglich des U-Steges den Boden 8 und bezüglich der im wesentlichen vertikal ausgerichteten, einander gegenüberliegenden U-Schenkel die Wände dieses Gebildes.

Beim ersten Ausführungsbeispiel bleibend, ist sodann so vorgegangen, daß in einem Teilelement T bodenseitig eine vollständige Montageöffnung 11 umschrieben ist. Ansetzend am Fuße der Querwände 7 reicht die Montageöffnung 11 jedoch nicht bis zur Andockebene des Zwischenabschnitts Z. Vielmehr verbleibt eine Bodenbrücke B in Erstreckungsrichtung Pfeil x der Wand W, hier der Längswände 6. Die zwischen zwei gegenüberliegenden Wandabschnitten der Längswände 6 verlaufende Bodenbrücke B weist ein Maß auf, welches kleiner ist als das in gleicher Richtung abgenommene Öffnungsmaß der Montageöffnung 11. Die Breite der stegartigen Bodenbrücke B kann etwa halb so groß sein wie das besagte Öffnungsmaß. Die Bodenbrücke B wirkt wie ein Haltesteg im Endbereich der Längswände 6. Sie wirkt rahmenbildend. Auch dieses Mittel erweist sich als eckschonend für das Teilelement T. Dabei ist das im wesentlichen senkrecht zur Erstreckungsrichtung x der Wandabschnitte verlaufende Öffnungsmaß der Montageöffnung größer als das in Erstreckungsrichtung x der Wandabschnitte gemessene Maß der Bodenbrücke B. Es ist diesbezüglich praktisch die gesamte Bodenbreite öffnungsschaffend erfaßt.

Mit Ausnahme des vierten Ausführungsbeispieles ist der Bodenbereich des Wannenträgers teilflächig versenkt ausgebildet. Bezüglich der Versenkung handelt es sich um eine Rinne 12. Sie erfaßt zumindest den Bereich der Bodenbrücke B. Bevorzugt ist jedoch eine durchgehende Ausrichtung der besagten Versenkung respektive Rinne 12 parallel zur Erstreckungsrichtung der Wände, genauer Längswände 6, an deren Fuß sie verläuft.

Das Modulsystem hat eine diesbezügliche Entsprechung. Das verkörpert sich darin, daß die Zwischenabschnitte Z einen gegenüber der übrigen Bodenfläche versenkt verlaufenden, sich etwa parallel zur Erstreckungsrichtung x der Wände, hier auch der Längswände 6, erstreckenden Abschnitt aufweisen. Mit anderen Worten: die Rinne 12 setzt sich kongruent fort.

Da die praktisch scheibenförmigen Mudulteile, sprich Zwischenabschnitte Z in gleichfalls eckbildenden Übergangsbereich 5' zwischen Zwischenwandabschnitt und Boden 8 durch die Rinne eine Reduzierung an Materialanhäufung haben, ist hier bei der Fertigung eine Stabilisierung berücksichtigt. Das sieht konkret so aus, daß in die Rinne 12, quer zu ihrer Längserstreckung, eine herausbrechbare Stabilisierungswand 13 eingeformt ist. Das läßt sich willensbetont gut entfernen. Das ist erst bei der späteren Installation der Wanne erforderlich, berührt also nicht den Zusammenbau und das Handling des Wannenträgers. Nach Entfernen der Stabilisierungswand 13 verläuft die Rinne 12 durchgehend von Montageöffnung 11 zu Montageöffnung 11, wenn die entsprechende Zwillingsausbildung vorgesehen ist.

Der Wannenträger kann in seiner Grundversion einfach durch Zusammenfügen der beiden schaufelblattähnlichen Teilelemente T erstellt werden.

Eine die oben erläuterte vertikale lineare Zuordnung ablösende Ausgestaltung liegt im vierten Ausfübrungsbeispiel des Wannenträgers zugrunde. Diese Andockart wird erläutert an einem schaufelblattartigen Teilelement T und einem in Ersteckungsrichtung x zuzuordnenden Zwischenabschnitt Z. Hierzu ist in Nähe, das heißt nicht weit unterhalb des Randes 4 des Zwischenabschnitts Z ein Vorsprung 1 ausgebildet, der hakenförmig gestaltet ist. Seine Hakennase weist nach oben. Der Hakenrücken ist so gekrümmt, daß sich der Vorsprung 1 des Zwischenabschnittes Z unterhakend in das nächstfolgende Teilelement T einschwenken läßt. Die entsprechende Einschwenköffnung bildet hier die Aufnahme 2. Einschwenkvorsprung 14 und Einschwenköffnung 15 sind so konturiert, daß der bodenseitige Bereich des Zwischenabschnitts Z in einem Bogen y um die obenliegende Andockstelle schwenkt.

Da sich sowohl der patrizenartige Einschwenkvorsprung 14 als auch die matrizenartige Einschwenköffnung 15 sich über die ganze Wandungsbreite erstreckt, also zu den Außen- und Innenseiten derselben hin offen ist, kann die Steckverbindung für sich genommen auch eine Verbindung durch Verschieben der zu verbindenden Teile quer zur Erstreckungsrichtung x der Wände erreicht werden. Der Zwischenabschnitt Z weist beide Funktionsteile auf, und zwar an an seiner einen, dem Teilelement T zugewandten Standfläche 16 den Einschwenkvorsprung und an seiner anderen, diesem Bereich abgewandten Stirnfläche 17 die Einschwenköffnung 15, zum Ankoppeln des nächsten Zwischenabschnitts oder des andernendigen Teilelements T.

Diese wechselseitige Anordnung gilt auch im Hinblick auf die Teilelemente T selbst. Zusätzlich zu diesen Mitteln ist im Bereich des Bodens 8 noch eine zweite Kopplungsstelle realisiert. Dort ist ein Vorsprung 1 als Rastvorsprung 18 ausgebildet. Der wirkt mit einer Rastausnehmung 19 des nächstfolgenden Teiles zusammen. Die fugennahe Lage von Rastvorsprung 18 und Rastausnehmung 19 erübrigt erkennbar eine bogenförmige Ausrichtung im Sinne des Pfeiles y. Zur Sicherung dieser Verbindung weist der Rastvorsprung 18 auf seiner oberseitigen Flanke eine quer zur Schwenkrichtung y liegende Rastaussparung 20 auf. Die wirkt mit einer passenden Rastrippe 21 in der Rastausnehmung 19 des anschließenden Teiles zusammen. Die Mittel können auch umgekehrt vorgesehen sein und auch an beiden Flanken des Rastvorsprunges 18 bzw. der Rastausnehmung 19.

Die im wesentlich quer zur Erstreckung x der Wände ausgerichtete Rastrippe 21 würde der angedeuteten Querzuordnung nicht im Wege stehen.

Falls eine die Querschiebezuordnung sichernde Maßnahme erforderlich ist, so könnte diese darin bestehen, daß an einem Teilelement T oder Zwischenabschnitt Z im wesentlichen quer zur Erstreckungsrichtung x der Wände ein langgestreckter Steckvorsprung 22 ausgebildet ist. Der sitzt fügeseitig kurz unterhalb der Oberseite des Bodens 8. Er ist horizontal orientiert und befindet sich in Gegenüberlage zu einer deckungsgleich angeordneten Ausnehmung 23. Besagte, der Leistengestalt des Steckvorsprunges 22 weitestgehend im Negativsinn angepaßte Ausnehmung 23 befindet sich sowohl an demselben Zwischenabschnitt Z als auch an einem der Teilelemente T, welche die stabilisierten Ekken 5 aufweisen. Der andere trägt den Steckvorsprung 22.

Die seitlichen Stirnkanten des Steckvorsprunges 20 liegen vor korrespondierenden Seitenkanten der Ausnehmung 23. Bei einer solchen Einrichtung würde der Wannenträger so bestens und für das Handeln wichtig, zusammengehalten.

Die in den Figuren 17, 18 wiedergegebene Variante der Andockmittel unterscheidet sich gegenüber der vorbeschriebenen Lösung dadurch, daß der Vorsprung 1 einen bodenwärts gerichtete und im wesentlichen quer zur Erstrekkungsrichtung x der Wände verlaufende Hinterschneidung 24 aufweist. Die können so kurz gehalten sein, daß eine Verbindung im Sinne eines Prellens möglich wird, dies aufgrund der Elastizitätseigenschaften des verwendeten Materiales. Diese vertikal distanzierten Vorsprünge 1 weisen praktisch Hakenform auf. Die Hinterschneidungen 24 liegen hier gleichgerichtet. Die Hakenköpfe weisen in Richtung der Standfläche 3 des Wannenträgers. Auch hier ist in gleicher Weise das Prinzip der querseitigen Schiebeverbindung zwischen den Teilelementen T und den Teilelementen T plus Zwischenabschnitt Z angewandt.

Die Variante gemäß Fig. 19 und 20 ist prinzipiell gleich, auch bezüglich einer Quer-Steckbegrenzung.

Zur Erzielung einer solchen definierten Schiebe-Endstellung beider Lösungen ist eine wandseitige Ausnehmung 23 des Teilelements T zum Wannenträgerinneren hin verschlossen. Es kann sich um eine teilweise Schließung handeln (vgl. Fig. 19). Die Ausnehmung 23 hat eine vertikale Sperrfläche 25. Gegen die trifft der innere Abschnitt des Vorsprunges 1. Besagte Sperrfläche 25 ist so tief gelegt, daß bei betriebsgerechter Kopplung die Außen- und Innenwände der Teile T und Z miteinander ebenengleich fluchten.

Die den Zusammenhalt der Teile in Erstreckungsrichtung x sichernde Hinterschneidung 24 findet einen entsprechend hakenförmig konturierten Gegenhalt 26 am nächstfolgenden Fügeteil sprich Teilelement T oder Zwischenabschnitt Z.

Die zweite Variante des 4. Ausführungsbeispieles (Figuren 19, 20) zeigt eine deutlich großflächigere Wurzel des Vorsprungs 1. Hier sind im Grunde beide aus Figur 18 ersichtlichen Vorsprünge 1 zu einer hammerkopfartigen Leiste zusammengefaßt. Die Hinterschneidungen 24 sind demgemäß sowohl nach unten als auch nach oben gerichtet. Die Ausnehmung 23 ist umrißmäßig angepaßt. Die Höhenerstreckung dieses Vorsprungs 1 entspricht zumindest einem Viertel der Höhe der Wand W des Wannenträgers. Das dargestellte Ausführungsbeispiel sieht sogar eine Höhenerstreckung von etwas mehr als der Hälfte der Höhe einer Wand W vor.

Die Oberfläche des Bodens 8 der Teile T und Z liegt tiefer als der Gegenhalt 26. Das erlaubt ein bequemes bajonettverschlußartiges Einklinken der zu koppelnden Teile.

Die Ausnehmung 23 liegt bevorzugt im Bereich größerer Materialanhäufung. Konsequent ist der Verschluß im Verrundungsbereich 27 des Bodenabschnitts realisiert, und zwar sowohl des Bodens 8 des Teilelements T als auch des Bodens 8 des Zwischenabschnitts Z. Dabei ist so vorgegangen, daß der Verschluß bei zwei, unterschiedlichen Wandungsabschnitten zugeordneten, jedoch quer zur Erstreckungsrichtung x des Wandabschnitts gegenüberliegenden Ausnehmungen 23 im Hinblick auf den Wannenträgerinnenraum nur einmal ausgebildet ist. Bevorzugt wählt man hier die Seite, die von der einen bequemen Fußuntertritt erlaubenden Abschrägung der Längswand 6 nicht betroffen ist.

Ähnlich der Lösung gemäß Figur 14 ist auch dem Teilelement T gemäß Figur 19 eine Ausnehmung 23 zugeordnet. Die ist aber quer durchgehend verlaufend ausgebildet und wirkt mit einem am Folgeteil sitzenden leistenformigen Steckvorsprung 22 zusammen. Diese Mittel sind auch auf beiden Stirnflächen 16, 17 des Zwischenabschnitts Z vorgesehen und stabilisieren den Fugenhereich der addierten Böden 8.

Nun zum letzten Ausführungsbeispiel (ab Figur 21). Dieser Wannenträger ist prinzipiell dem des ersten Ausführungsbeispieles näherstehend, nur daß dort die schräge Frontwand fehlt. Die Langswände 6 sind außen vielmehr raumparallel gehalten. Demgemäß entfällt auch die Vorkehrung, die Montageöffnung 11 in beiden Endbereichen des Bodens vorzusehen. Ansonsten sind die Bezugsziffern sinngemäß angewandt, dies zum Teil ohne textliche Wiederholungen. Weiterbildend ist dort vor allem die Maßnahme, daß ein Teilelement T eine Aufnahmeöffnung 29 aufweist. Die ist im dort vorliegenden Falle der Zuordnung einer Montageöffnung 11 zusätzlich und gesondert zu der Montageöffnung 11 ausgebildet. Die Aufnahmeöffnung 29 schließt stegunterbrochen an. Die Aufnahmeöffnung 29 ist als Durchgangsöffnung ausgebildet, d.h. sie geht bis zur Unterseite des Bodens 8 durch, der auf Stegen oder einer Gitterstruktur ruht. Die ist den Teilen T und Z sowie Z' integral angeformt.

Erkennbar ist eine Vielzahl von Aufnahmeöffnungen 29 realisiert. Die liegen unter Einhaltung eines bestimmten Rapports. Die Breite der einzelnen Aufnahmeöffnungen 29 entspricht etwa dem doppelten Breitenmaß zwischen den Aufnahmeöffnungen 29 verbleibender Stege 30.

Nicht als Durchgangsöffnungen ausgebildet, würden sie rinnenartig sein. Man behielt so einen Boden, der das Ausgleichen den Aufnahmeöffnungen 29 zuordbarer Einlegeteile 31 ermöglichen würde. Die quer zu den Wänden, d.h. Längswänden 6, verlaufenden Aufnahmeöffnungen 29 werden stegübergreifend durch die Einlegeteile 31 überdeckt. Über solche Einlegeteile 31 läßt sich eine gegebenenfalls unterstützende Unterfütterung der einzusenkenden Wanne bewerkstelligen.

Die Einlegeteile 31 weisen einen auf die Aufnahmeöffnung angepaßten Fuß 32 auf. Es sind Einlegeteile 31 dargestellt, die zwei gleichgestaltete Füße 32 aufweisen und solche die vier gleichgestaltete Fuße 32 aufweisen.

Insoweit kann sogar schon das die geringere Anzahl an Füßen 32 tragende Einlegeteil 31 als Fugenklammer fungieren. Dies geschieht in der Weise, daß zwei Füße 32 desselben Einlegeteils 31 in zwei benachbarte Aufnahmeöffnungen 29 unterschiedlicher Teilelemente T eingreifen. Das gilt im übertragenen Sinne auch für die Fugenbereiche zwischen Teilelement T und Zwischenabschnitt Z. Die Lückenbreite zwischen zwei Füßen 32 entspricht zwei Stegbreiten.

Die durch eine hohe Eckfestigkeit stabilisierten Teilelemente T lassen sich aufgrund einer geschickten Stückungsweise auch in eine raumsparende Verpakkungsanordnung V überführen, indem ein sonst den Wannenträgerraum bildender Teilelement-Freiraum F als Schachtelraum für ein weiteres Teilelement T etc. genutzt ist. Es sei auf Figur 8 verwiesen. Der Unterflurbereich des Bodens 8 der Teilelemente T ist gegenläufig nach auswärts gerichtet. Die Längswände 6 sind abschnittsweise unter Nutzung der horizontalen Stecktiefe des Schachtelraumes parallelverlaufend. Dabei ist vor der einen Querwand 7 innenseitig ein Freiraumabschnitt in Form eines Raumspaltes 33 berücksichtigt, der der in Erstreckungsrichtung gemessenen Länge der Wandabschnitte des Zwischenabschnitts Z entspricht. Ebenso ist die in Querrichtung gemessene Breite der Montageöffnung 11 so groß, daß sie den Durchtritt der gegenüberliegenden Wandabschnitte des Zwischenabschnitts Z erlaubt, ohne jedoch die Unterseite des Wannenträgers zu überragen. Auf diese Weise können die Zusatzbauteile sprich Zwischenabschnitte Z bestens untergebracht werden. Eine solche Verpackungsanordnung V wird in aller Regel umreift oder aber auch in Folie eingeschlagen, bevorzugt in eine Schrumpffolie eingeschweißt.

Die als Leitungsführung fungierende Rinne 12 trägt gleichfalls raumsparend bei, dies dadurch, daß die Rinne 12 des einen Teilelements T als Fügenut für einen Trägerwannen-Randabschnitt (Rand 4) des anderen Teilabschnitts T dient und umgekehrt. Das bringt einen deutlichen Staugewinn in der dargestellten Vertikalen. Auch der Wannenträger gemäß dem fünften Ausführungsbeispiel läßt sich in dieser Weise in eine noch günstige Verpackungsanordnung V überführen, indem auch dort der Zwischenabschnitt Z mit seinem einen freien Ende in die Montageöffnung 11 ragt und mit seinem anderen freie Enden in dem erwähnten querseitigen Raumspalt unterkommt.

Beim zweiten Ausführungsbeispiel sind die Teilelemente T des hier längsgeteilten Wannenträgers bezüglich der Abschnitte der Querwände 7 ebenenversetzt ineinander gesteckt hier unter Nutzung der buchtartigen Anteile der offengeschnittenen Montageöffnung 11. Die anderen Zwischenwandabschnitte Z etc lassen sich in dem aus Figur 15 ersichtlichen Freiraum F unterbringen.

Der aus Teilelementen T bestehende und über Zwischenabschnitte Z längenergänzbare Wannenträger gemäß Figur 24 ist, bezogen auf die Standfläche 3, auf einen horizontalen, querorientierten Steckverbund eingerichtet, indem im Prinzip die Lösungsformen der Figuren 17 bis 20 greifen. Die Bezugsziffern sind sinngemäß angewandt, wobei aus naheliegenden Gründen überwiegend auf textliche Wiederholungen verzichtet ist. Bei dem in Rede stehenden Wannenträger ist die schrägverlaufende Längswand 6 dem Betrachter zugewandt. Entsprechend liegt die bodenseitige Rinne 12 nun vorne.

An den Verbindungsseiten der Teilelementen T ist die in Figur 19 mit 25 bezeichnete Sperrfläche über einen größeren vertikalen Abschnitt der Wände gehend verwirklicht. Er erstreckt sich in einer Zone der Längswand 6 unterhalb des Bodens 8 liegend und ist praktisch nur durchbrochen durch die querenden Steckvorsprünge 22 nebst zugehöriger Ausnehmung 23 im ansetzenden Teil. Besagte Sperrfläche 25 ist, wie Figur 33 zeigt, auch im Bereich des oberen Randes des Wannenträgers realisiert, und zwar in der dortigen Aufnahme 2, der in üblicher Weise die beschriebenen Vorsprünge 1 des anderen Teilelements T oder Zwischenwandabschnitts Z zugeordnet sind.

An der im wesentlichen vertikal ausgerichteten Längswand 6 ist die Sperrfläche 25 etwas kurzer, jedoch voll ausreichend vorgesehen.

In der randnahen Aufnahme ist überdies eine Sperrflanke 34 realisiert. Die fällt an der schrägverlaufenden Wand wanneninnenseitig ab. Der Winkel liegt bei gut 10°. Die Sperrflanke 34 im Bereich der im wesentlichen vertikal verlaufenden Längswand 6 fällt in diesem Winkel nach auswärts ab. Der passende Vorsprung 1 weist eine entsprechende Gegenflanke 35 auf. Hierdurch werden die Endanschlagkräfte auch noch über die so erzielte Keilzone aufgefangen.

Wannenträgerverlängernde Zwischenwandabschnitte Z weisen ein entsprechendes Profil und Gegenprofil auf.

Sodann ist der Wannenträger gemäß sechstem Ausführungsbeispiel dahingehend weitergebildet, daß die in den beiden Endbereichen liegenden Montageöffnungen 11 verschließbar sind. Hierzu dient ein umrißentsprechendes Abdeckteil 36 (vergl. Figur 25). Das kann, wie der Boden 8 selbst, auch abstützende Funktion haben.

Das gleichfalls aus Partikelschaumstoff bestehende, plattenartige Andeckteil 36 ist in einer Ebene der größeren Flächenerstreckung zweigeteilt. Die Teilstücke tragen das Bezugszeichen 36',36". Diese sich in Plattendicke praktisch zu einer Würfelscheibe ergänzenden Teilstücke 36', 36" sind aneinander klemm- oder rastgehaltert. Hierzu können gegeneinandergerichtete leistenförmige Stege 37 dienen. Hinzu kommt eine gewisse materialbedingte reibungsschlüssige Anhaftung der einander deckungsgleich zugeordneten Teilstücke 36', 36".

Wie vor allem Figur 25 entnehmbar, ist das im Grunde viereckige Abdeckteil 36 an seinen Ecken teilweise abgeschrägt. Es liegen drei abgeschrägte Ecken und eine rechtwinklige Ecke vor.

Das hinzugekommene Element sprich Abdeckteil 36 ist auch verpackungstechnisch genutzt. Vorauszuschicken ist noch, daß das Abdeckteil 36 keilbildend geteilt ist. Das läßt sich aus der entsprechenden Teilungsfuge 38 in Figur 25 wahrnehmen. Unter Berücksichtigung der Ausführungen hinsichtlich der Verpackungsanordnung V ist zur raumsparenden Unterbringung auch des Abdeckteils 36 so vorgegangen, daß einer im wesentlichen vertikalen Wand, insbesondere Längswand 6 eines Teilelements T eine schrägverlaufende Wand, insbesondere Längswand 6 des anderen Teilelements T zugeordnet ist. Erkennbar führt das zu einem Freiraum in Form einen keilförmigen Querschnitt aufweisender Spalträume 39. Die sind entsprechend der ineinanderschachtelnden Stulpzuordnung der Teilelemente T in Gegenrichtung und seitenversetzt öffnend. Spaltraumbildend sind die Außenseite einer vertikalen Längswand 6 und die Innenseite einer schrägverlaufenden Längswand 6. Die Innenseite entspricht dem in Richtung des Bodens 8 konvergierenden Verlauf der Innenwandung des Wannenträgers. Bodennah geht die sonst strenge Keilform der Innenwandung noch in eine konkave Übergangsrundung 40 zur Oberseite des Bodens 8 hin über. Letzteres ist konturmäßig auch an den keilförmigen Teilstücken 36',36" berücksichtigt, wie das die Figur 25 auch erkennen läßt.

Damit ist aber nicht nur der Vorteil einer geschickten Unterbringung erreicht, sondern auch der einer vorteilhaften Innenaussteifung der Verpackungsanordnung V. Die Mittel der Schachtabdeckung sind demgemäß sinnvoll als keilbildend geteilte Elemente als beiderseitige Distanzstücke verwendbar. Im Zustand der Montage lassen sie sich wieder zu einem Block zusammenfügen; der Verpackungsanordnung zugeordnet, wirken sie überbrückend abstützend zwischen den genannten Längswänden 6. Es kommt nicht zu Bruch. Andererseits ist eine ausgereifte "Möbelpackungs-Form" realisiert.

Es genügt hier bereits, daß der Spaltraum 39 in Wannenträger-Längsrichtung auf nur einem Teilabschnitt durch ein Teilelement 36' bzw. 36" ausgefüllt ist. Das ist der überwiegende Längenabschnitt.

Zurückkommend zu den Andockmitteln zwischen den Teilelementen T unmittelbar oder solchen über einen Zwischenwandabschnitt Z kann auch eine in Erstreckungsrichtung x der Längswände 6 gehende Kupplung greifen. Diese hauptsächlich in den Figuren 26 bis 30 wiedergegebene Variante verkörpert sich durch Fügevorsprünge 41 des einen Teilelements T, die mit zurücktretenden, kongruent liegenden Fügeausnehmungen 42 des anderen zusammenwirken. Es handelt sich um leistenartige Fügevorsprünge 41 und um knaufartige Fügevorsprünge 41. Letztere sind beispielsweise in Form eines sich beiderends faßartig verjüngenden Würfels gebildet. Die Fügeaufnahme 42 ist so konstruiert und eng bemessen, daß es zu einem wirksamen Klemmsitzeingriff kommt. Die leistenförmigen Fügevorsprünge 41, welche sich über die Höhe einer entsprechenden Teilelement-Stirnwand erstrecken, sind weniger exponiert. Es genügt eine Leistenhöhe (gesehen in Steckrichtung) von wenigen, beispielsweise 5 mm.

Bei der so erzielten Zapfen- und Leistenkombination liegen die eine deutlich größere Stecklänge aufweisenden knaufförmigen Fügevorsprünge 41 im Bereich größerer Materialanhäufung, nämlich des Bodens 8. Der bietet genügend "Fleisch", um den stabilisatorisch nutzbaren Wurzelbereich zu bekommen. Selbstredend sind die die Patrizenteile bildenden Fügevorsprünge 41 integral dem Teilelement T bzw. Zwischenabschnitt Z angeformt. Im Bereich der schräg verlaufenden Längswand 6 kann die Fügeausnehmung 42 selbstredend auch versetzt liegen, wie dies beispielsweise aus Figur 1 hervorgeht. Der zugehörige leistenförmige Fügevorsprung 41 nimmt einen entsprechenden Verlauf.

Neben der bodennahen Verbindung über die Fügevorsprünge/Fügeausnehmungen 41/42 und die die Wände 6 etc. gegen seitlichen Versprung schützenden leistenförmigen Fügevorsprünge 41 ist im Bereich des Randes 4 des Wannenträgers eine weitere wirksame Andockzone ausgebildet. Das geschieht mit Hilfe eines fugenübergreifenden Verbindungsschuhs 43. Der wird von oben her in den Rand 4 eingesetzt. Der Verbindungsschuh 43 übt dabei Klammerfunktion aus und wirkt einer Trenntendenz entgegen der Steckrichtung hintergriffartig entgegen.

Die in Richtung der Standfläche 3 des Wannenträgers hin offene Formschlußausnehmung 46 hat ihren passenden Gegenpart in Form eines vertikal orientierten Zinkens. Der setzt sich aus zwei gleichgroßen Einzelzinken 47 zusammen. Die sind randnah sowie im Bereich beider Stirnflächen der Teilelemente T respektive Zwischenabschnitte Z ausgebildet. Stirnwandwegweisend, hinter den Einzelzinken 47 liegend, befindet sich jeweils eine Vertiefung 48. Letztere entspricht bezüglich der Teilelemente T der Negativgestalt der Brükkenpfeiler 45. Hinsichtlich des Zwischenabschnitts Z liegt jedoch eine Ausräumung von der doppelten Größe der Vertiefung 48 vor. Die Addition liegt in Steckrichtung x. Hierdurch kommen darin zwei benachbarte Brückenpfeiler 45 zweier Verbindungsschuhe 43 unter. Hier liegt dann der Fall einer Doppelfuge vor, wie sie sich aus der Zusammenschau der Figuren 28 bis 32 leicht vorstellen läßt.

Zur Sicherung der eingenommenen Steckzuordnung der Verbindungsschuhe 43 in Querrichtung zur Erstreckungsrichtung x dient ein Sperrfugenverlauf zwischen Brückenpfeiler 45 und der innenseitig davor verlaufenden Flanke der Vertiefung 48. Das verkörpert sich darin, daß in Querrichtung zur Längserstreckung der Verbindungsschuhe 43 respektive des Randes 4 Hinterschneidungen 49 berücksichtigt sind. Es handelt sich um vertikal orientierte Nuten, in die an der korrespondierenden Flanke der Einzelzinken 47 sitzende Federn 50 eingreifen.

Der Rand 4 der aneinandergedockten Teilelemente T weist im Zuordnungsbereich des geschilderten Verbindungsschuhs 43 eine fugenparallele Eingriffsvertiefung 56 auf. Dies gilt zumindest bezüglich der Abwinklungen 52, wenn nicht ohnehin vorgesehen ist, daß die schneidenartigen Abwinklungen 52 sich solche Eingriffsöffnungen 56 selbst prägen/schneiden. Das kann rein mechanisch geschehen oder auch thermomechanisch. Andererseits ist es aber beim Formen der Teilelemente T ein leichtes, die entsprechende Fügekontur für den Verbindungsschuh 43 schon vorher zu bilden.

## Patentansprüche

1. Wannenträger mit winklig zueinander verlaufenden Wänden (6, 7), welcher Wannenträger aus mehreren Teilelementen (T, Z) besteht und bausatzartig zusammengesetzt ist, wobei die Teilelemente aus Partikelschaumstoff geformt sind und mittels Vorsprüngen (1) gegeneinander verbunden sind, wobei weiter ein Teilelement (T) in integraler Verbindung mindestens zwei Eckbereiche (5) der winklig zueinander stehenden, im Wesentlichen vertikal ausgerichteten Wände (6, 7) aufweist, wobei darüber hinaus ein Wandabschnitt eines Teilelements (T) mit einem weiteren Teilelement (T), gegebenenfalls vermittels eines Zwischenabschnittes (Z), verbunden ist und wobei die Trennfuge zwischen Teilelement (T) und einem weiteren Teilelement (T) bzw. einem Zwischenabschnitt (Z) quer zur Längserstreckung des Wannenträgers verläuft, **dadurch gekennzeichnet, dass** die Verbindung mittels Hinterschneidungen aufweisender oder einen Klemmsitz bildender Vorsprünge unter gegenseitiger Verrastung gegeben ist und dass in dem Boden der Teilelemente eine Montagerinne (12) ausgebildet ist.

2. Wannenträger nach Anspruch 1, **dadurch gekennzeichnet, daß** ein Teilelement (T) in integraler Verbindung einen Bodenabschnitt (b) aufweist.

3. Wannenträger Anspruch 2 danach, **dadurch gekennzeichnet, daß** der Bodenabschnitt (b) nur an einer der Wände angeformt ist.

4. Wannenträger nach einem der Ansprüche 2 oder 3, **dadurch gekennzeichnet, daß** der Bodenabschnitt (b) Verbindungsausformungen (1, 2) aufweist zur Verbindung mit einem weiteren Bodenabschnitt (b).

5. Wannenträger nach einem der Ansprüche 2 bis 4, **dadurch gekennzeichnet, daß** der weitere Bodenabschnitt (b) an ein weiteres Teilelement (T) angeformt ist.

6. Wannenträger nach einem der vorhergehenden Ansprüche, **dadurch gekennzeichnet, daß** der Zwischenwandabschnitt (Z) im wesentlichen bodenfrei ausgebildet ist.

7. Wannenträger nach einem der Ansprüche 1 bis 5, **dadurch gekennzeichnet, daß** der Zwischenwandabschnitt (Z) zwei Abschnitte gegenüberliegender Wände aufweist, die vermittels eines integral angeformten Bodenabschnittes (b) verbunden sind.

8. Wannenträger nach einem der Ansprüche 1 bis 7, **dadurch gekennzeichnet, daß** der Bodenabschnitt (b) eines Teilelementes vermittels eines Zwischenwandabschnittes (Z') mit einem weiteren Bodenabschnitt (b) verbunden ist.

9. Wannenträger nach einem der Ansprüche 1 bis 8, **dadurch gekennzeichnet, daß** der Zwischenwandabschnitt (Z) eine Ausnehmung (10) zur Aufnahme eines Überlaufrohres aufweist.

10. Wannenträger nach einem der Ansprüche 1 bis 9, **dadurch gekennzeichnet, daß** der Zwischenwandabschnitt (Z) integral mit einem Boden (8) ausgebildet ist.

11. Wannenträger nach einem der Ansprüche 1 bis 10, **dadurch gekennzeichnet, daß** in einem Teilelement (T) bodenseitig eine vollständige Montageöffnung (11) ausgebildet ist, wobei eine freistehende, zwischen zwei gegenüberliegenden Wandabschnitten verlaufende Bodenbrücke (B) in Erstreckungsrichtung der Wandabschnitte ein Maß aufweist, welches kleiner ist als das in gleicher Richtung abgenommene Öffnungsmaß der Montageöffnung (11).

12. Wannenträger nach Anspruch 11, **dadurch gekennzeichnet, daß** das im wesentlichen senkrecht zur Erstreckungsrichtung (x) der Wandabschnitte verlaufende Öffnungsmaß der Montageöffnung (11) größer ist als das in Erstreckungsrichtung der Wandabschnitte gemessene Maß der Bodenbrücke (B).

13. Wannenträger nach einem der Ansprüche 1 bis 12, **dadurch gekennzeichnet, daß** ein Vorsprung (1) als Einschwenkhaken (14) ausgebildet ist und gegenüberliegend in einer zugeordneten Stirnfläche (16) eines Teilelements (T) bzw. Zwischenabschnittes (Z) eine Einschwenköffnung (15) ausgebildet ist.

14. Wannenträger nach einem der Ansprüche 2 bis 13, **dadurch gekennzeichnet, daß** an einem Teilelement (T) mit integral angeformtem Bodenabschnitt ein dem Bodenabschnitt zugeordneter Steckvorsprung (22) ausgebildet ist.

15. Wannenträger nach einem der vorhergehenden Ansprüche, **dadurch gekennzeichnet, daß** ein Teilelement (T) eine im wesentlichen vollständige Wand und einen Abschnitt (a) einer Wand aufweist.

16. Wannenträger nach Anspruch 15, **dadurch gekennzeichnet, daß** ein Teilelement (T) eine vollständige Wand und an beiden Enden derselben in integraler Verbindung je einen Abschnitt (a) einer dazu winklig stehenden weiteren Wand (7) aufweist.

17. Wannenträger nach einem der vorhergehenden Ansprüche, **dadurch gekennzeichnet, daß** die Zwischenabschnitte (Z) einen gegenüber der übrigen Bodenfläche versenkt verlaufenden, sich etwa parallel zur Erstreckungsrichtung (x) der Wände erstreckenden Abschnitt aufweisen.

18. Wannenträger nach einem der vorhergehenden Ansprüche, **dadurch gekennzeichnet, daß** in die Rinne (12) quer zu ihrer Längserstreckung eine herausbrechbare Stabilisierungswand (13) eingeformt ist.

19. Wannenträger nach einem der vorhergehenden Ansprüche, **dadurch gekennzeichnet, daß** die Vorsprünge (1) zur Züsammensetzung in Richtung der Längserstreckung (x) der Wände ausgebildet sind.

20. Wannenträger nach einem der Ansprüche 13 bis 19, **dadurch gekennzeichnet, daß** die Einschwenköffnung (15) und der Einschwenkvorsprung (14) für sich genommen auch eine Verbindung durch Verschiebung quer zur Erstreckungsrichtung (x) der Wände ermöglichen.

21. Wannenträger nach einem der vorhergehenden Ansprüche, **dadurch gekennzeichnet, daß** an dem Rastvorsprung (18) oder in der Rastausnehmung eine Rastrippe (21) ausgebildet ist, und daß in der Rastausnehmung (19) oder in dem Rastvorsprung (18) eine zugehörige Rastaussparung (20) realisiert ist.

22. Wannenträger nach Anspruch 24, **dadurch gekennzeichnet, daß** die Rastrippe (21) im wesentlichen quer zur Erstreckung (x) der Wände ausgebildet ist.

23. Wannenträger nach einem der vorhergehenden Ansprüche, **dadurch gekennzeichnet, daß** an demselben Teilelement (T) gegenüberliegend zu einem Vorsprung (1) eine entsprechende Ausnehmung (23) ausgebildet ist.

24. Wannenträger nach einem der vorhergehenden Ansprüche, **dadurch gekennzeichnet, daß** an einem Teilelement (T) im wesentlichen quer zur Erstreckungsrichtung (x) der Wände ein langgestreckter Steckvorsprung (22) ausgebildet ist.

25. Wannenträger nach einem der vorhergehenden Ansprüche, **dadurch gekennzeichnet, daß** an demselben Teilelement (T) gegenüberliegend zu einem Steckvorsprung (22) eine entsprechende Ausnehmung (23) ausgebildet ist.

26. Wannenträger nach einem der vorhergehenden Ansprüche, **dadurch gekennzeichnet, daß** der Vorsprung (1) zwei entgegengesetzt zueinander gerichtete und im wesentlichen quer zur Erstreckungsrichtung (x) der wände verlaufende Hinterschneidungen (24) aufweist.

27. Wannenträger nach einem der vorhergehenden Ansprüche, **dadurch gekennzeichnet, daß** die Höhenerstreckung eines Vorsprungs (1) mindestens einem Viertel der Höhe einer Wand (W) entspricht.

28. Wannenträger nach Anspruch 27, **dadurch gekennzeichnet, daß** die Höhenerstreckung etwa der Hälfte der Höhe einer Wand (W) entspricht.

29. Wannenträger nach einem der vorhergehenden Ansprüche, **dadurch gekennzeichnet, daß** eine wandseitige Ausnehmung (23) des Teilelements (T) ganz oder teilweise zum Wannenträgerinneren hin verschlossen ist.

30. Wannenträger nach Anspruch 29, **dadurch gekennzeichnet, daß** der Verschluß im Verrundungsbereich (27) des Bodenabschnitts gegeben ist.

31. Wannenträger nach einem der Ansprüche 29 oder 30, **dadurch gekennzeichnet, daß** der Verschluß bei zwei, unterschiedlichen Wandabschnitten zugeordneten, jedoch quer zur Erstreckungsrichtung (x) eines Wandabschnitts gegenüberliegenden Ausnehmungen (23) im Hinblick auf einen Wannenträgerinnenraum nur einmal ausgebildet ist.

32. Wannenträger nach einem der vorhergehenden Ansprüche, **dadurch gekennzeichnet, daß** ein Teilelement (T) eine Aufnahmeöffnung (29) aufweist, wobei diese im Falle einer Montageöffnung (11) zusätzlich und gesondert zu der Montageöffnung (11)ausgebildet ist.

33. Wannenträger nach Anspruch 32, **dadurch gekennzeichnet, daß** die Aufnahmeöffnung (29) als Durchgangsöffnung ausgebildet ist.

34. Wannenträger nach einem der Ansprüche 32 oder 33, **dadurch gekennzeichnet, daß** in dem Teilelement (T) und dem Zwischenabschnitt (Z) eine Vielzahl von Aufnahmeöffnungen (29) ausgebildet ist.

35. Wannenträger nach einem der Ansprüche 32 bis 34, **dadurch gekennzeichnet, daß** eine Aufnahmeöffnung (29) rinnenartig und im wesentlichen quer zu den Wänden verlaufend ausgebildet ist.

36. Wannenträger nach einem der vorhergehenden Ansprüche, **dadurch gekennzeichnet, daß** ein Einlegeteil (31) vorgesehen ist und das Einlegeteil (31) einen auf die Aufnahmeöffnung (29) angepaßten Fuß (32) aufweist.

37. Wannenträger nach Anspruch 36, **dadurch gekennzeichnet, daß** das Einlegeteil (31) mehrere Füße (32) aufweist.

38. Wannenträger nach einem der Ansprüche 11 bis 37, **dadurch gekennzeichnet, daß** die Montageöffnung (11) durch ein Abdeckteil (36) verschließbar ist und daß das Abdeckteil (36) aus zwei aneinander klemm- oder rastgehalterten Abdeckteil-Teilstücken(36', 36'') besteht.

39. Wannenträger nach Anspruch 38, **dadurch gekennzeichnet, daß** das Abdeckteil (36) bei insgesamt plattenartiger Ausbildung aus zwei sich in Plattendicke ergänzenden Abdeckteil-Teilstücken (36', 36'') besteht.

40. Wannenträger nach einem der Ansprüche 38 oder 39, **dadurch gekennzeichnet, daß** das Abdeckteil (36) an seinen Ecken teilweise abgeschrägt ist.

41. Wannenträger nach Anspruch 40, **dadurch gekennzeichnet, daß** das Abdeckteil (36) drei abgeschrägte und eine rechtwinklige Ecke aufweist.

42. Wannenträger nach einem der vorhergehenden Ansprüche, **dadurch gekennzeichnet, daß** die Teilelemente (T) in der Wannenträger-Längsrichtung (x) vorspringende Fügevorsprünge (41) bzw. zurücktretende Fügeausnehmungen (42) aufweisen, wobei ein Fügevorsprung (41) sich leistenartig über die Höhe einer entsprechenden Teilelement-Stirnwand erstreckt.

43. Wannenträger nach Anspruch 42, **dadurch gekennzeichnet, daß** die Fügevorsprünge (41) aus einer Zapfen- und Leistenkombination bestehen.

## Claims

1. Trough support having walls (6, 7) running at an angle to one another, which trough support is composed of a plurality of subelements (T, Z) and is assembled like a kit, wherein the subelements are moulded from particulate foamed material and joined to one another by means of projections (1), wherein further a subelement (T) possesses at least two corner regions (5) of the substantially vertically aligned walls (6, 7) joined integrally at an angle to one another, wherein, moreover, a wall section of a subelement (T) is joined to another subelement (T), if need be by means of an intermediate section (Z), and wherein the joint line between subelement (T) and another subelement (T) or an intermediate section (Z) runs transversely to the longitudinal extension of the trough support, **characterised in that** the joint is made by means of projections possessing undercuts or forming a clamping seating which interlock with one another and that an assembly channel (12) is constructed in the bottom of the subelements.

2. Trough support according to Claim 1, **characterised in that** a subelement (T) has an integrally connected bottom section (b).

3. Trough support according to Claim 2, **characterised in that** the bottom section (b) is moulded on only one of the walls.

4. Trough support according to one of Claims 2 or 3, **characterised in that** the bottom section (b) has joining profiles (1, 2) for joining it to another bottom section (b).

5. Trough support according to one of Claims 2 to 4, **characterised in that** the other bottom section (b) is moulded onto another subelement (T).

6. Trough support according to one of the preceding claims, **characterised in that** the intermediate wall section (Z) is constructed substantially without a bottom.

7. Trough support according to one of Claims 1 to 5, **characterised in that** the intermediate wall section (Z) possesses two sections of opposite walls which are joined by means of a bottom section (b) moulded integrally into place.

8. Trough support according to one of Claims 1 to 7, **characterised in that** the bottom section (b) of a subelement is joined to another bottom section (b) by means of an intermediate wall section (Z').

9. Trough support according to one of Claims 1 to 8, **characterised in that** the intermediate wall section (Z) possesses a recess (10) for accommodating an overflow pipe.

10. Trough support according to one of Claims 1 to 9, **characterised in that** the intermediate wall section (Z) is constructed integrally with a bottom (8).

11. Trough support according to one of Claims 1 to 10, **characterised in that** at the bottom end of a subelement (T) a complete assembly opening (11) is constructed, wherein a freestanding bottom bridge (B) running between two opposite wall sections has a size in the direction of extension of the wall sections which is smaller than the reduced opening size in the same direction of the assembly opening (11).

12. Trough support according to Claim 11, **characterised in that** the opening size running substantially perpendicularly to the direction of extension (x) of the wall sections in the assembly opening (11) is greater than the size of the bottom bridge (B) measured in the direction of extension of the wall sections.

13. Trough support according to one of Claims 1 to 12, **characterised in that** a projection (1) is constructed in the form of a swivel hook (14) and opposite in an associated end face (16) of a subelement (T) or intermediate section (Z) a swivel opening (15) is constructed.

14. Trough support according to one of Claims 2 to 13, **characterised in that** on a subelement (T) with a bottom section moulded integrally into place a plug-in projection (22) assigned to the bottom section is constructed.

15. Trough support according to one of the preceding claims, **characterised in that** a subelement (T) possesses a substantially complete wall and a section (a) of a wall.

16. Trough support according to Claim 15, **characterised in that** a subelement (T) possesses a complete wall and integrally connected at each of the two ends thereof a section (a) of another wall (7) standing at an angle thereto.

17. Trough support according to one of the preceding claims, **characterised in that** the intermediate sections (Z) possess a section extending substantially parallel to the direction of extension (x) of the walls and running in sunken fashion relative to the rest of the bottom surface.

18. Trough support according to one of the preceding claims, **characterised in that** a breakable stabilising wall (13) is moulded into the channel (12) transversely to the longitudinal extension thereof.

19. Trough support according to one of the preceding claims, **characterised in that** the projections (1) are constructed for assembly in the direction of the longitudinal extension (x) of the walls.

20. Trough support according to one of Claims 13 to 15, **characterised in that** the swivel opening (15) and the swivel projection (14) taken on their own also allow a joint by displacement transversely to the direction of extension (x) of the walls.

21. Trough support according to one of the preceding claims, **characterised in that** on the locking projection (18) or in the locking recess a locking rib (21) is constructed and that in the locking recess (19) or in the locking projection (18) an associated locking cavity (20) is built.

22. Trough support according to Claim 24 [sic; 21?], **characterised in that** the locking rib (21) is constructed substantially transversely to the extension (x) of the walls.

23. Trough support according to one of the preceding claims, **characterised in that** on the same subelement (T) opposite a projection (1) a corresponding recess (23) is constructed.

24. Trough support according to one of the preceding claims, **characterised in that** on a subelement (T) substantially transversely to the direction of extension (x) of the walls a longitudinally extended plug-in projection (22) is constructed.

25. Trough support according to one of the preceding claims, **characterised in that** on the same subelement (T) opposite a plug-in projection (22) a corresponding recess (23) is constructed.

26. Trough support according to one of the preceding claims, **characterised in that** the projection (1) possesses two undercuts (24) directed opposite to one another and running substantially transversely to the direction of extension (x).

27. Trough support according to one of the preceding claims, **characterised in that** the vertical extension of a projection (1) is at least one quarter the height of a wall (W).

28. Trough support according to Claim 27, **characterised in that** the vertical extension is approximately half the height of a wall (W).

29. Trough support according to one of the preceding claims, **characterised in that** a recess (23) on the wall end of the subelement (T) is wholly or partly closed off to the interior of the trough support.

30. Trough support according to Claim 29, **characterised in that** the closure is present in the rounded region (27) of the bottom section.

31. Trough support according to one of Claims 29 or 30, **characterised in that** for two recesses (23) assigned to different wall sections but transversely opposite relative to the direction of extension (x) the closure is constructed only once with respect to an interior space of the trough support.

32. Trough support according to one of the preceding claims, **characterised in that** a subelement (T) possesses a receiving opening (29), wherein the latter in the case of there being an assembly opening (11) is constructed in addition to and separate from the assembly opening (11).

33. Trough support according to Claim 31, **characterised in that** the receiving opening (29) is constructed as a through-opening.

34. Trough support according to one of Claims 32 or 33, **characterised in that** in the subelement (T) and the intermediate section (Z) a multiplicity of receiving openings (29) is constructed.

35. Trough support according to one of Claims 32 to 34, **characterised in that** a receiving opening (29) is of channel-like construction running substantially transversely to the walls.

36. Trough support according to one of the preceding claims, **characterised in that** an insert part (31) is provided and the insert part (31) has a base (32) adapted to the receiving opening (29).

37. Trough support according to Claim 36, **characterised in that** the insert part (31) has a plurality of bases (32).

38. Trough support according to one of Claims 11 to 37, **characterised in that** the assembly opening (11) is closable by means of a cover part (36) and that the cover part (36) consists of two cover part components (36', 36'') mounted to clamp or lock against one another.

39. Trough support according to Claim 38, **characterised in that** the cover part (36) while being of plate-like construction overall consists of two cover part components (36', 36'') complementing one another in plate thickness.

40. Trough support according to one of Claims 38 or 39, **characterised in that** the cover part (36) is partly bevelled at its corners.

41. Trough support according to Claim 40, **characterised in that** the cover part (36) has three bevelled corners and one right-angled corner.

42. Trough support according to one of the preceding claims, **characterised in that** in the longitudinal direction (x) of the trough support the subelements (T) possess protruding joining projections (41) or recessed joining recesses (42), wherein a joining projection (41) extends like a strap over the height of a corresponding subelement end wall.

43. Trough support according to Claim 42, **characterised in that** the joining projections (41) are composed of a peg and strap combination.

## Revendications

1. Support pour baignoires, ayant des parois (6, 7) s'étendant sous un certain angle les unes par rapport aux autres, le support pour baignoires étant formé d'une pluralité d'éléments partiels (T, Z) et construit à la façon d'un jeu de construction, les éléments partiels étant formés à partir d'une matière alvéolaire et particulaire et reliés, en étant reliés les uns aux autres, à l'aide de saillies (1), en outre un élément partiel (T) présente au moins deux zones d'angle (5), reliées de façon solidaire, des parois (6, 7) orientées sensiblement verticalement, placées sous un certain angle les unes par rapport aux autres, de plus un tronçon de paroi d'un élément partiel (T) étant relié à un autre élément partiel (T), le cas échéant au moyen d'un tronçon intermédiaire (Z), et où le joint de séparation, entre l'élément partiel (T) et un autre élément partiel (T) ou un tronçon intermédiaire (Z), s'étend transversalement par rapport à la direction longitudinale du support de baignoire, **caractérisé en ce que** la liaison est réalisée à l'aide de saillies, présentant des contre-dépouilles ou formant un montage serré avec un encliquetage mutuel, et une goulotte de montage (12) étant réalisée dans le fond des éléments partiels.

2. Support de baignoire selon la revendication 1, **caractérisé en ce qu'**un élément partiel (T) présente un tronçon de fond (b) impliqué dans une liaison solidaire.

3. Support de baignoire selon la revendication 2, **caractérisé en ce que** le tronçon de fond (b) n'est formé que sur l'une des parois.

4. Support de baignoire selon l'une des revendications 2 ou 3, **caractérisé en ce que** le tronçon de fond (b) présente des développements de liaison (1, 2), pour assurer la liaison à un autre tronçon de fond (b).

5. Support de baignoire selon l'une des revendications 2 à 4, **caractérisé en ce que** l'autre tronçon de paroi (b) est formé d'un seul tenant sur un autre élément partiel (T).

6. Support de baignoire selon l'une des revendications précédentes, **caractérisé en ce que** le tronçon de paroi intermédiaire (Z) est réalisé sensiblement sans aucun fond.

7. Support de baignoire selon l'une des revendications 1 à 5, **caractérisé en ce que** le tronçon intermédiaire (Z) présente deux tronçons de paroi opposés, reliés au moyen d'un tronçon de fond (b) formé d'un tout de façon de monobloc.

8. Support de baignoire selon l'une des revendications 1 à 7, **caractérisé en ce que** le tronçon de fond (b) d'un élément partiel est relié à un autre élément de fond (b) à l'aide d'un tronçon de paroi intermédiaire (Z').

9. Support de baignoire selon l'une des revendications 1 à 8, **caractérisé en ce que** le tronçon de paroi intermédiaire (Z) présente un évidement (10) pour recevoir un tube de trop-plein.

10. Support de baignoire selon l'une des revendications 1 à 9, **caractérisé en ce que** le tronçon de paroi intermédiaire (Z) est réalisé d'une seule pièce avec un fond (8).

11. Support de baignoire selon l'une des revendications 1 à 10, **caractérisé en ce que**, dans un élément partiel (T), côté fond, est réalisée une ouverture de montage (11) complète, un pont de fond (B) en saillie librement, s'étendant entre deux tronçons de paroi opposés, présentant, dans la direction de l'étendue des tronçons de paroi, une dimension inférieure à la dimension de l'ouverture de montage (11) ayant été créée par enlèvement dans la même direction.

12. Support de baignoire selon la revendication 11, **caractérisé en ce que** la dimension d'ouverture s'étendant sensiblement perpendiculairement à l'étendue (x) des tronçons de paroi est supérieure à la dimension du pont de fond (B) observée dans la direction de l'étendue des tronçons de paroi.

13. Support de baignoire selon l'une des revendications 1 à 12, **caractérisé en ce qu'**une saillie (1) est réalisée sous la forme de crochet à introduction par pivotement (14) et, en regard de celui-ci dans une face frontale (16) associée d'un élément partiel (T) ou d'un tronçon partiel (Z), est réalisée une ouverture d'introduction par pivotement (15).

14. Support de baignoire selon l'une des revendications 2 à 13, **caractérisé en ce que**, sur un élément partiel (T), ayant un tronçon de fond formé d'un seul tenant, est réalisée une saillie d'enfichage (22) associée au tronçon de fond.

15. Support de baignoire selon l'une des revendications précédentes, **caractérisé en ce qu'**un élément partiel (T) présente une paroi pratiquement complète et un tronçon (a) d'une paroi.

16. Support de baignoire selon la revendication 15, **caractérisé en ce qu'**un élément partiel (T) présente une paroi complète et, sur ses deux extrémités, en liaison solidaire, chaque fois un tronçon (a) d'une autre paroi (7) placée sous un certain angle par rapport à celle-ci.

17. Support de baignoire selon l'une des revendications précédentes, **caractérisé en ce que** les tronçons intermédiaires (Z) présentent un tronçon s'étendant de façon noyée par rapport au reste de la face de fond et à peu près parallèlement à la direction d'étendue (x) des parois.

18. Support de baignoire selon l'une des revendications précédentes, **caractérisé en ce qu'**une paroi de stabilisation (13), pouvant être séparée par fracture, est creusée dans la goulotte (12), transversalement par rapport à la direction longitudinale.

19. Support de baignoire selon l'une des revendications précédentes, **caractérisé en ce que** les saillies (1) sont réalisées pour un assemblage dans la direction de l'étendue longitudinale (x) des parois.

20. Support de baignoire selon l'une des revendications 13 à 19, **caractérisé en ce que** l'ouverture d'introduction par pivotement (15) et la saillie d'introduction par pivotement (14), en soi, permettent également une liaison par coulissement, transversalement par rapport à la direction d'étendue (x) des parois.

21. Support de baignoire selon l'une des revendications précédentes, **caractérisé en ce que**, sur la saillie d'encliquetage (18) ou dans l'évidement d'encliquetage, est réalisée une nervure d'encliquetage (21), et **en ce qu'**un évidement d'encliquetage (20) afférent est réalisé dans l'évidement d'encliquetage (19) ou dans la saillie d'encliquetage (18).

22. Support de baignoire selon la revendication 24, **caractérisé en ce que** la nervure d'encliquetage (21) est formée essentiellement transversalement par rapport à la direction d'étendue (x) des parois.

23. Support de baignoire selon l'une des revendications précédentes, **caractérisé en ce que**, sur le même élément partiel (T), à l'opposé d'une saillie (1), est réalisé un évidement (23) correspondant.

24. Support de baignoire selon l'une des revendications précédentes, **caractérisé en ce que**, sur un élément partiel (T), est réalisée, sensiblement transversalement par rapport à la direction d'étendue (x) des parois, une saillie d'énfichage (22) allongée.

25. Support de baignoire selon l'une des revendications précédentes, **caractérisé en ce que**, sur le même élément partiel (T), à l'opposé d'une saillie d'enfichage (22), est formé un évidement (23) correspondant.

26. Support de baignoire selon l'une des revendications précédentes, **caractérisé en ce que** la saillie (1) présente deux contre-dépouilles (24), orientées à l'opposé à l'une de l'autre et s'étendant sensiblement transversalement par rapport à la direction d'étendue (x) des parois.

27. Support de baignoire selon l'une des revendications précédentes, **caractérisé en ce que** l'étendue en hauteur d'une saillie (6) correspond à au moins un quart de la hauteur d'une paroi (H).

28. Support de baignoire selon la revendication 27, **caractérisé en ce que** l'étendue en hauteur correspond à peu près à la moitié de la hauteur d'une paroi (W).

29. Support de baignoire selon l'une des revendications précédentes, **caractérisé en ce qu'**un évidement (23), situé côté paroi, de l'élément partiel (T) est fermé, totalement ou partiellement, par rapport à l'intérieur du support de baignoire.

30. Support de baignoire selon la revendication 29, **caractérisé en ce que** la fermeture est obtenue dans la zone d'arrondi (27) du tronçon de fond.

31. Support de baignoire selon la revendication 29 ou la revendication 30, **caractérisé en ce que** la fermeture est réalisée lorsque l'on a deux évidements (23) associés à des sections de paroi différentes, disposés à l'opposé l'un de l'autre transversalement par rapport à la direction d'étendue (x) d'un tronçon de paroi, de façon à n'être formée qu'une fois, eu égard à un espace intérieur de support de paroi.

32. Support de baignoire selon l'une des revendications précédentes, **caractérisé en ce qu'**un élément partiel (T) présente une ouverture de logement (29), celle-ci étant réalisée à titre supplémentaire et séparée de l'ouverture de montage (11), dans le cas où une ouverture de montage (11) est prévue.

33. Support de baignoire selon la revendication 32, **caractérisé en ce que** l'ouverture de logement (29) est réalisée sous la forme d'ouverture de passage.

34. Support de baignoire selon la revendication 32 ou 33, **caractérisé en ce que**, dans l'élément partiel (T) et le tronçon intermédiaire (Z), sont réalisées une pluralité d'ouvertures de logement (29).

35. Support de baignoire selon l'une des revendications 32 à 34, **caractérisé en ce qu'**une ouverture de logement (29) est réalisée, en forme de goulotte et s'étendant sensiblement transversalement par rapport aux parois.

36. Support de baignoire selon l'une des revendications précédentes, **caractérisé en ce qu'**une pièce d'insertion (31) est prévue, et la pièce d'insertion (31) présente un pied (32) adapté à l'ouverture de logement (29).

37. Support de baignoire selon la revendication 36, **caractérisé en ce que** la pièce d'insertion (31) présente plusieurs pieds (32).

38. Support de baignoire selon l'une des revendications 11 à 37, **caractérisé en ce que** l'ouverture de montage (11) est susceptible d'être fermée par une pièce de recouvrement (36), et **en ce que** la pièce de recouvrement (36) est formée de deux pièces partielles de recouvrement (36', 36"), maintenues l'une à l'antre par serrage ou par encliquetage.

39. Support de baignoire selon la revendication 38, **caractérisé en ce que** la pièce de recouvrement (36), lorsque l'agencement est globalement du genre d'une plaque, est formée de deux pièces partielles de pièce de recouvrement (36', 36"), se complétant dans l'épaisseur de la plaque.

40. Support de baignoire selon la revendication 38 ou 39, **caractérisé en ce que** la pièce de recouvrement (36) est biseautée partiellement à ses deux angles.

41. Support de baignoire selon la revendication 40, **caractérisé en ce que** la pièce de recouvrement (36) présente trois angles coudés et un angle à 90°.

42. Support de baignoire selon l'une des revendications précédentes, **caractérisé en ce que** les éléments partiels (T) présentent, dans la direction longitudinale de support de baignoire (x), des saillies de jointoiement en saillie (41), respectivement des évidements de jointoiement (42) se rétractant, une saillie de jointoiement (41) s'étendant, à la façon d'une bande, sur la hauteur d'une paroi frontale d'éléments partiels correspondants.

43. Support de baignoire selon la revendication 42, **caractérisé en ce que** les saillies de jointoiement (41) sont formées d'une combinaison de tétons et de bandes.
